# EUROPÄISCHE PATENTSCHRIFT

(11) **EP 0 790 110 B1**
(45) Veröffentlichungstag und Bekanntmachung des Hinweises auf die Patenterteilung: **06.06.2001**
(21) Anmeldenummer: 97102096.1
(22) Anmeldetag: 10.02.1997
(51) Int. Cl.: B26F 1/44, B31B 1/22

(54) **Stanz- und Rillwerkzeug zur Herstellung von gerillten Stanzteilen**
Cutting and creasing die for the production of creased and cut shapes
Outil d'estampage et rainurage pour la production de pièces découpées et rainurées

(30) Priorität: 16.02.1996 DE 19605850; 18.04.1996 DE 19615326
(43) Veröffentlichungstag der Anmeldung: 20.08.1997
(73) Patentinhaber: Karl Marbach GmbH + Co., D-74080 Heilbronn (DE)
(72) Erfinder: Sinn, Rolf, 74211 Leingarten (DE)
(74) Vertreter: Hano, Christian, Dipl.-Ing.

(56) Entgegenhaltungen:
- EP-A- 0 655 303
- BE-A- 644 540
- DE-A- 2 435 070
- FR-A- 2 315 368
- FR-A- 2 527 123
- NL-A- 7 904 998
- US-A- 2 663 180

## Beschreibung

Die Erfindung betrifft ein Stanz- und Rillwerkzeug zur Herstellung von gerillten Stanzteilen nach dem Oberbegriff des Patentanspruchs 1.

Faltschachtelzuschnitte aus Karton erhalten üblicherweise Rillungen, durch die die Faltschachteln beim späteren Aufrichten ihre definierte Form erhalten. Die Konturen sowie notwendige Einschnitte des Faltschachtelzuschnitts werden durch Stanzen erzeugt. Die Herstellung erfolgt mittels Bandstahl--Stanz-und Rill-Werkzeugen auf Flachbett- bzw. Rotationsstanzen.

Die Bandstahl-Stanz- und Rill-Werkzeuge bestehen üblicherweise aus einer Trägerplatte beispielsweise aus Holz, Verbunden aus Kunststoffen mit Glasgewebe oder in Sandwichbauweise mit Metallplatten armiert. In diese Trägerplatten werden entsprechend den Schachtelkonturen Schlitze eingebracht, die denen Stanz- bzw. Rillinien aufgenommen werden. Die Stanzlinien stehen entweder genau so weit oder weiter von der Trägerplatte vor wie die Rillinien. Die Stanzlinien arbeiten gegen eine Stanzplatte, überwiegend aus Stahl.

Solche Werkzeuge sind beispielsweise in den Patentschriften DE 39 28 916 C1 oder DE 38 31 393 A1 dargestellt.

Die Rillinien erzeugen eine Rillung im Faltschachtelmaterial dadurch, daß sie das Material in eine Rillnut drücken. Diese Rillnuten können in die Stanzplatte eingefräst oder als Aufbau auf der Stanzplatte angebracht sein. Das Faltschachtelmaterial soll entlang der Rillungen exakt und mit einem definierten Faltwiderstand faltbar sein. Dem Faltvorgang kommt insbesondere in Kartonierautomaten eine besondere Bedeutung zu, da von der Exaktheit und dem Faltverhalten der Rillungen die erreichbare Arbeitsgeschwindigkeit der Kartonierautomaten abhängt.

Probleme bei der Erzeugung exakter Rillinien ergeben sich bei den bekannten Bandstahl-Stanz-und Rill-Werkzeugen aus dem Zusammenwirken von Rillinien und Rillnut. Die Rillinie ist Bestandteil der Trägerplatte während die Rillnuten auf der Stanz-Rillplatte angebracht sind. Die Schlitze für die Aufnahme der Rillinien werden z.B. mit Laser NC-gesteuert in die Trägerplatte eingebracht. Mit demselben Programm werden die Rillnuten NC-gesteuert in die Stanz-Rillplatte eingearbeitet. Bei der Ausrichtung der Trägerplatte zur Stanz-Rillplatte ist es trotzdem nicht zu verhindern, daß die Rillinien in der Trägerplatte nicht an jeder Stelle exakt mittig zur zugehörigen Rillnut plaziert sind. Dies ist unvermeidbar, da die Rillinien in den Schlitzen der Trägerplatte durch Klemmsitz gehalten werden. Dadurch entstehen bei einer Vielzahl von parallel laufenden Rillinien seitliche Verspannungen, die geringfügige Versetzungen zur Folge haben. Die Rillinien müssen deshalb zum Teil von Hand nachgerichtet oder die Rillnutbreiten müssen dementsprechend angepaßt sein. Dies ist jedoch ungünstig, da eine möglichst schmale Rillung gewünscht ist, um eine genaue und symetrische Faltkante zu erreichen.

Aus der FR-A-2 315 368, die als der nächstliegender Stand der Technik angesehen wird, ist ein Stanz- und Rillwerkzeug zur Herstellung von gerillten Stanzteilen aus einem Materialbogen bekannt, das eine Trägerplatte aufweist, an deren Unterseite Stanzelemente vorgesehen sind. Zwischen den Stanzelementen ist eine Rillungsplatte angebracht, an deren Unterseite Rillvorsprünge ausgebildet sind. Zwischen der Trägerplatte und der Rillungsplatte ist ein elastisches Material vorgesehen, wodurch die Rillungsplatte gleichzeitig eine Auswerferfunktion erfüllen kann, um gestanzte Bogen abzustreifen. Unter der Trägerplatte ist eine Stanz-Rillplatte vorgesehen, in der unterhalb der Rillvorsprünge Rillnuten ausgebildet. Eine exakte ebene Ausrichtung der Rillungsplatte bezüglich der Stanz-Rillplatte ist aufgrund ihrer elastischen Lagerung nicht möglich.

Die BE-A-664 540 offenbart ebenso ein werkzeug gemäß Oberbegrifft des Anspruchs 1.

Aus der EP 0 655 303 A1 ist ein Stanz-Rillwerkzeug bekannt, bei dem Stanz- und Rilllinien in Durchgangsöffnungen einer Trägerplatte aufgenommen sind. Die Stanz- und Rilllinien liegen mit ihrem Rücken an einem Schließrahmen an. Zwischen dem Schließrahmen und einer feststehenden Maschinenplatte ist für einen Höhenausgleich ein mit Korrekturkleber versehener Zurichtebogen angeordnet. Die Positionierung der Korrekturkleber wird aufgrund von Probestanzungen vorgenommen und erfordert viel Erfahrung und Fingerspitzengefühl. Dieses Dokument schlägt vor zwischen dem Schließnahmen wird der Maschinenplatte eine elastische Folie aus Polymethan anzuordnen.

Der Erfindung liegt die Aufgabe zugrunde, ein Stanz- und Rillwerkzeug zu schaffen, mit dem sich gerillte - stanzteile mit hoher füllengäte herstellen lassen.

Diese Aufgabe wird durch ein Stanz- und Rillwerkzeug mit den Merkmalen des Patentanspruchs 1 gelöst. Vorteilhafte Ausgestaltungen des erfindungsgemäßen Stanz- und Rillwerkzeuges sind Gegenstand der Patentansprüche 1 bis 7.

Die Nivellierungselemente des erfindungsgemäßen Stanz- und Rillwerkzeuges ermöglichen es, die Rillvorsprünge bezüglich der in der Stanz-Rillplatte ausgebildeten Rillnuten auf einfache Weise exakt auszurichten, wenn die Trägerpaltte eine unebene Unterseite aufweist.

Es ist möglich, für jeden zu stanzenden Nutzen eine eigene Rillungsplatte vorzusehen.

Wenn in der Rillungsplatte Zentrierbohrungen vorgesehen sind, die mit in der Stanz-Rillplatte ausgebildeten ersten Zentrieröffnungen fluchten, wenn die Rillungsplatte so angeordnet ist, daß die Rillvorsprünge exakt zu den entsprechenden Rillnuten ausgerichtet sind, können durch die Zentrierbohrungen und die ersten Zentrieröffnungen hindurchgehende Paßstifte zur Fixierung der Rillungsplatte auf der Stanz-Rillplatte eingesetzt werden. Der Abstand der Rillungsplatte zur Stanz-Rillplatte läßt sich dabei durch Distanzscheiben einstellen, durch die die Paßstifte hindurchgehen.

Die Trägerplatte kann mittels Paßstiften exakt zur Stanz-Rillplatte ausgerichtet werden, wenn in der Trägerplatte Zentrierbohrungen vorgesehen sind, die mit in der Stanz-Rillplatte ausgebildeten zweiten Zentrieröffnungen fluchten. Hierdurch wird es ermöglicht, die Trägerplatte in einer genau definierten Position mit der auf der Stanz-Rillplatte fixierten Rillungsplatte zu verbinden.

Diese Verbindung kann vorläufig durch ein zwischen der Trägerplatte und der Rillungsplatte vorgesehenes Klebemittel, vorzugsweise ein Doppelklebeband, erfolgen.

Nach der vorläufigen Befestigung kann die Rillungsplatte zur endgültigen Befestigung mit der Trägerplatte verschraubt werden.

Ein Ausführungsbeispiel der Erfindung wird nachstehend anhand von Zeichnungen näher erläutert. Es zeigt:
- Fig. 1: im Querschnitt eine auf einer Stanz-Rillplatte fixierte Rillungsplatte für einen Nutzen;
- Fig. 2: im Teilschnitt die Verbindung einer Trägerplatte mit der Rillungsplatte von Fig.1;
- Fig. 3: eine Unteransicht auf die an der Trägerplatte befestigte Rillungsplatte.

Die in Fig. 1 gezeigte Stanz-Rillplatte 10 ist an einer Gegendruckplatte (nicht gezeigt) eines Stanz- und Rillwerkzeuges horizontal angebracht. In der Oberfläche der Stanz-Rillplatte 10 sind mehrere Rillnuten 12 zur Ausbildung von Rillungen in einem zu bearbeitenden Flachmaterial, z.B. in einem Karton, vorgesehen. Außerhalb des mit den Rillnuten 12 vorgesehenen Bereichs sind in der Stanz-Rillplatte 10 vier vertikale erste Zentrieröffnungen 14 vorgesehen, in die jeweils ein Paßstift 20 eingesetzt ist. Oberhalb der Stanz-Rillplatte 10 ist eine Rillungsplatte 16 angeordnet, in der vertikale Zentrierbohrungen 18 ausgebildet sind, die mit den ersten Zentrieröffnungen 14 in der Stanz-Rillplatte 10 fluchten, den gleichen Durchmesser wie diese aufweisen und in die ein entsprechender in eine jeweilige erste Zentrieröffnung 14 eingesetzter Paßstift 20 eingreift.

Jeder Paßstift 20 geht durch eine Distanzscheibe 23 hindurch, die zwischen der Rillungsplatte 16 und der Stanz-Rillplatte 10 angeordnet ist.

An der Unterseite der Rillungsplatte 16 sind den Rillnuten 12 gegenüberliegend Rillvorsprünge 22 angeordnet, die jeweils exakt zur entsprechenden Rillnut 12 ausgerichtet sind. Der Abstand des freien Endes der Rillvorsprünge 22 zu dem Nutgrund der jeweiligen Rillnut 12 ist abhängig von dem zu rillenden Flachmaterial sowie der Tiefe der Rillnut 12. Dieser Abstand kann mittels der Distanzscheiben 23 eingestellt werden.

Zur Fixierung der Rillungsplatte 16 auf der Stanz-Rillplatte 10 werden die Paßstifte 20 in die ersten Zentrieröffnungen 14 so eingesetzt, daß sie von der Oberseite der Stanz-Rillplatte 10 vorstehen. Anschließend werden die Distanzscheiben 23 auf die Paßstifte 20 aufgesetzt.

Schließlich wird die Rillungsplatte 16 auf die Paßstifte 20 aufgeschoben, wobei die Paßstifte 20 in die Zentrierbohrungen 18 eingreifen.

Die an der Unterseite der Rillungsplatte 16 vorgesehenen Rillvorsprünge 22 sind in dieser Stellung exakt zu den Rillnuten 12 ausgerichtet.

Anschließend wird, wie es in Fig. 2 gezeigt ist, die Trägerplatte 21 auf die Rillungsplatte 16 bzw. auf mehrere Rillungsplatten (bei mehreren Nutzen) aufgelegt. In der Trägerplatte 21 sind im Bereich oberhalb der Rillungsplatte 16 Bohrungen vorgesehen, in denen Nivellierbuchsen 34 mittels Klemmsitz befestigt sind, deren untere Stirnseiten in einer Ebene liegen und in geringem Maße von der Unterseite der Trägerplatte 21 vorstehen.

In der Trägerplatte 21 sind Zentrierbohrungen 24 vorgesehen, die mit zweiten Zentrieröffnungen 26 in der Stanz-Rillplatte 10 fluchten und denselben Durchmesser wie diese haben. Die Trägerplatte 21 ist mittels Paßstiften 28 auf der Stanz-Rillplatte 10 fixiert, die in jede Zentrierbohrung 24 und die entsprechende zweite Zentrieröffnung 26 eingreifen.

In der Trägerplatte 21 sind mehrere Schlitze ausgebildet, in denen jeweils eine Stanzlinie 30 so eingesetzt ist, daß ihr Rücken mit der Oberseite der Trägerplatte 21 bündig ist und die der Stanz-Rillplatte 10 zugewandte Schneide 32 die Stanzplatte 10 berührt, wenn die Trägerplatte 21 auf der Rillungsplatte 16 aufliegt. Zwischen der Rillungsplatte 16 und der Trägerplatte 21 ist ein Doppelklebeband (nicht gezeigt) angeordnet, mit dem die Rillungsplatte 16 vorläufig auf den Stirnseiten der Nivellierungsbuchsen 34 in der Trägerplatte 21 fixiert wird.

Nach der vorläufigen Fixierung wird die Trägerplatte 21 mit der daran befestigten Rillungsplatte 16 von der Stanz-Rillplatte 10 abgehoben, und es werden die Paßstifte 20 und 28 entfernt. Nun wird die durch das Klebeband vorläufig mit der Trägerplatte 21 befestigte Rillungsplatte 16 fest durch Schrauben (nicht gezeigt) mit der Trägerplatte 21 verbunden, die durch die Durchgangsöffnungen 36 der Nivellierungsbuchsen 34 hindurchgehen und in Gewindebohrungen 38 eingreifen, die an der Oberseite der Rillungsplatte 16 vorgesehen sind.

Wenn auf diese Weise mehrere Rillungsplatten 16 in einer exakten Position an der Trägerplatte 21 befestigt werden, ist zur Ausrichtung der Rillvorsprünge 22 zu den entsprechenden Rillnuten 12 nur noch eine einmalige Ausrichtung der Trägerplatte 21 erforderlich, die mit einer Druckplatte verbunden wird.

Die Nivellierungsbuchsen 34 dienen zur Schaffung einer präzisen Auflageebene, da die Trägerplatte 21 an ihrer Unterseite Unebenheiten aufweisen kann.

## Patentansprüche

1. Stanz- und Rillwerkzeug zur Herstellung von gerillten Stanzteilen aus einem Materialbogen, mit
- einer Trägerplatte (21), an deren Unterseite Stanzelemente (30) vorgesehen sind und eine Rillungsplatte (16) angebracht ist, an deren Unterseite Rillvorsprünge (22) ausgebildet sind, und
- einer unter der Trägerplatte (21) vorgesehenen Stanz-Rillplatte (10), in der unterhalb der Rillvorsprünge (22) Rillnuten (12) ausgebildet sind,
dadurch gekennzeichnet, daß in der Trägerplatte (21) Nivellierungselemente (34) vorgesehen sind, deren untere Stirnseiten in einer Ebene angeordnet sind, und daß die Rillungsplatte (16) an den unteren Stirnseiten aufliegt.

2. Stanz- und Rillwerkzeug nach Anspruch 1, dadurch gekennzeichnet, daß pro Nutzen eine Rillungsplatte (16) vorgesehen ist.

3. Stanz- und Rillwerkzeug nach einem der vorgehenden Ansprüche, dadurch gekennzeichnet, daß in der Rillungsplatte (16) Zentrierbohrungen (18) vorgesehen sind, die mit in der Stanz-Rillplatte (10) ausgebildeteten ersten Zentrieröffnungen (14) fluchten, wenn die Rillungsplatte (16) so angeordnet ist, daß ihre Rillvorsprünge (22) exakt zu den entsprechenden Rillnuten (12) ausgerichtet sind.

4. Stanz- und Rillwerkzeug nach einem der vorgehenden Ansprüche, dadurch gekennzeichnet, daß in der Trägerplatte (21) Zentrierbohrungen (24) vorgesehen sind, die mit in der Stanz-Rillplatte (10) ausgebildeteten zweiten Zentrieröffnungen (26) fluchten, wenn die Rillungsplatte (16) so angeordnet ist, daß ihre Rillvorsprünge (22) exakt zu den entsprechenden Rillnuten (12) ausgerichtet sind.

5. Stanz- und Rillwerkzeug nach einem der vorgehenden Ansprüche, dadurch gekennzeichnet, daß zwischen Trägerplatte (21) und Rillungsplatte (16) ein Klebemittel vorgesehen ist.

6. Stanz- und Rillwerkzeug nach Anspruch 5, dadurch gekennzeichnet, daß das Klebemittel ein Doppelklebeband ist.

7. Stanz- und Rillwerkzeug nach einem der vorgehenden Ansprüche, dadurch gekennzeichnet, daß die Rillungsplatte (16) mit der Trägerplatte (21) verschraubt ist.

## Claims

1. A punching and scoring tool for producing scored punched parts from a sheet of material, having
- a support plate (21), on the underside of which punching elements (30) are provided and a scoring plate (16) is mounted, on the underside of which scoring projections (22) are formed, and
- a punching-scoring plate (10) which is provided under the support plate (21) and in which scoring grooves (12) are formed under the scoring projections (22),
characterised in that levelling elements (34) are provided in the support plate (21), the lower end faces of which are arranged in one plane, and in that the scoring plate (16) bears on the lower end faces.

2. A punching and scoring tool according to Claim 1,
characterised in that one scoring plate (16) is provided per part.

3. A punching and scoring tool according to any one of the preceding Claims, characterised in that centering bores (18) are provided in the scoring plate (16), which bores align with first centering openings (14) formed in the punching-scoring plate (10) when the scoring plate (16) is arranged so that its scoring projections (22) are accurately aligned relative to the corresponding scoring grooves (12).

4. A punching and scoring tool according to any one of the preceding Claims, characterised in that centering bores (24) are provided in the support plate (21), which bores align with second centering openings (26) formed in the punching-scoring plate (10) when the scoring plate (16) is arranged so that its scoring projections (22) are accurately aligned relative to the corresponding scoring grooves (12).

5. A punching and scoring tool according to any one of the preceding Claims, characterised in that an adhesive is provided between the support plate (21) and the scoring plate (16).

6. A punching and scoring tool according to Claim 5, characterised in that the adhesive is a double adhesive tape.

7. A punching and scoring tool according to any one of the preceding Claims, characterised in that the scoring plate (16) is screwed to the support plate (21).

## Revendications

1. Outil d'estampage et rainurage pour la production de pièces découpées et rainurées dans une feuille de matériau, comprenant
- une plaque de support (21) dont le côté inférieur est pourvu d'éléments de découpage (30) et sur lequel une plaque de rainurage (16) est montée, sur le côté inférieur de laquelle des saillies de rainurage (22) sont prévues, et
- une plaque rainurée d'estampage (10) prévue sous la plaque de support (21) et qui est pourvue de gorges de rainurage (12) sous les saillies de rainurage (22),
caractérisé en ce que l'on prévoit, dans la plaque de support (21), des éléments de mise à niveau (34) dont les côtés frontaux inférieurs sont situés dans un plan, et en ce que la plaque de rainurage (16) est appuyée sur les côtés frontaux inférieurs.

2. Outil d'estampage et rainurage selon la revendication 1, caractérisé en ce qu'on prévoit une plaque de rainurage (16) pour chaque flan.

3. Outil d'estampage et rainurage selon l'une des revendications précédentes, caractérisé en ce que la plaque de rainurage (16) est pourvue d'alésages de centrage (18) qui coïncident avec des premières ouvertures de centrage (14) formées dans la plaque rainurée d'estampage (10) lorsque la plaque de rainurage (16) est située de manière à ce que ses saillies de rainurage (22) soient exactement alignées par rapport aux gorges de rainurage (12) correspondantes.

4. Outil d'estampage et rainurage selon l'une des revendications précédentes, caractérisé en ce que la plaque de support (21) est pourvue d'alésages de centrage (24) qui coïncident avec des secondes ouvertures de centrage (26) formées dans la plaque rainurée d'estampage (10) lorsque la plaque de rainurage (16) est située de manière à ce que ses saillies de rainurage (22) soient exactement alignées par rapport aux gorges de rainurage (12) correspondantes.

5. Outil d'estampage et rainurage selon l'une des revendications précédentes, caractérisé en ce qu'un moyen adhésif est prévu entre la plaque de support (21) et la plaque de rainurage (16).

6. Outil d'estampage et rainurage selon la revendication 5, caractérisé en ce que le moyen adhésif est un ruban adhésif double face.

7. Outil d'estampage et rainurage selon l'une des revendications précédentes, caractérisé en ce que la plaque de rainurage (16) est vissée avec la plaque de support (21).
